# EUROPÄISCHE PATENTSCHRIFT

(11) **EP 0 438 685 B1**
(45) Veröffentlichungstag und Bekanntmachung des Hinweises auf die Patenterteilung: **02.02.1994**
(21) Anmeldenummer: 90123544.0
(22) Anmeldetag: 07.12.1990
(51) Int. Cl.: D21F 9/00, D21F 1/48

(54) **Former in einer Papiermaschine**
Former in a paper machine
Former dans une machine à papier

(30) Priorität: 26.01.1990 DE 4002304
(43) Veröffentlichungstag der Anmeldung: 31.07.1991
(73) Patentinhaber: SULZER-ESCHER WYSS GMBH, D-88183 Ravensburg (DE)
(72) Erfinder: Bubik, Alfred, Dr., W-7980 Ravensburg (DE); Dahl, Hans, Dr., W-7980 Ravensburg (DE); Hildebrand, Otto, W-7980 Ravensburg-Taldorf (DE); Müller, Karl, W-7981 Ringgenweiler (DE); Walter, Jörg, W-6204 Wiesbaden-Taunusstein 2. (DE)
(74) Vertreter: MANITZ, FINSTERWALD & PARTNER

(56) Entgegenhaltungen:
- EP-A- 0 251 779
- EP-A- 0 306 759
- WO-A-86/04368
- DE-A- 3 138 133
- DE-A- 3 815 316

## Beschreibung

Die Erfindung bezieht sich auf einen Former für eine Papiermaschine der in dem Oberbegriff des Patentanspruchs 1 beschriebenen Art sowie seine vorteilhafte Verwendung.

Former dieser Art können sowohl in unmittelbarer Nähe eines Stoffauflaufes betrieben werden, wobei die Suspension in einem Flachstrahl in den durch das Zusammenlaufen der Siebe gebildeten Zwischenraum eingespritzt und anschließend zwischen den Sieben entwässert wird, sie können aber auch mit einer Vorentwässerungsstrecke versehen sein, in der dafür Sorge getragen wird, daß die aus dem Stoffauflauf kommende Suspension auf einem Sieb über eine bestimmte Strecke geführt wird, wobei bereits vor Eintritt in den Former ein Teil des enthaltenen Wassers aus der Suspension - insbesondere nach unten - herausgeführt werden kann. Der Vorentwässerungsstrecke folgt dann der Former der hier beschriebenen Art, wobei in der Regel die vorentwässerte Suspension auf dem Sieb verbleibt und unter Hinzuführen eines weiteren Siebes der Former als sog. Doppelsiebformer gebildet wird.

Bei bisherigen Formen solcher Art, wie z.B. aus der US-PS 4,769,111, der DE-PS 31 38 133, der DE-PS 31 53 305, der DE-PS 35 46 629 und der EP-OS 0 251 778 bekannt, sind eine Vielzahl von Leisten, mit welchen eine Verbesserung der Formation erzielt werden soll, über die gesamte Länge der Formationsstrecke, jeweils regelmäßig verteilt angeordnet. Es kann vorkommen, daß solche Verteilung der Leisten zu Beschädigung des gebildeten Papierblattes führen kann, besonders an den Stellen der Formationsstrecke, die sich hinter der sogenannten Wasserlinie befinden.

Bei anderen wird von der Gegenseite eine Leiste jeweils gegen den gegenüberliegenden Entwässerungsschlitz eingesetzt, und zwar am wirksamsten an jedem Schlitz und mit einem beachtlichen Druck, damit die Flüssigkeit aus der Bahn herausgedrückt werden kann. Dieser Druck kann unter Umständen so hoch sein, daß die zu formierende Bahn zwischen den Sieben zerquetscht wird. Bei fehlendem oder zu geringem Druck kann die Bahn von oben durch die vorher ausgedrückte Flüssigkeit erneut befeuchtet und dadurch nachteilig verändert werden. Bei den hohen anzuwendenden Drücken leiden auch die Siebe und werden früher verschlissen. Wegen des engen Leistenabstandes verschmutzen die Leistenzwischenräume durch z.B. zuviel herausgedrückte Fasern und Asche.

Bei der aus DE-PS 35 46 629 bekannten Ausführung sind die unteren Leisten auf einer flexiblen Platte montiert. Dort muß aber das nach unten abgeführte Wasser seitlich zwischen den Leisten ausgeleitet werden, damit ist die Menge beschränkt, und es besteht Verschmutzungsgefahr. Auch ist keine individuelle Anpreßkraft der Leisten einstellbar, und die Reproduzierbarkeit der Einstellung ist ungenügend.

Wenn, wie etwa gemäß EP-OS 0 251 778, eine Vielzahl von Leisten am Untersieb auf einem starren Rahmen montiert ist, ist die Gefahr von Verdrückungen, Siebbeschädigung etc. besonders hoch. Dort ist auch die Wasserableitung eingeschränkt bei gleichzeitig großer Verschmutzungsgefahr.

Bei den bisherigen Anordnungen erhöhen die Leisten am Untersieb: Den Siebverschleiß; den Siebdurchfall, d.h. zuviele Feinstoffe und Asche werden aus der Bahn gewaschen; die Formationsimpulse, die an den Leisten erwirkt werden, sind bei den bisherigen Vorrichtungen zwangsläufig zu hoch, und oft führen sie dadurch bei scherkraftempfindlichen Stoffen zu einer Formationsverschlechterung.

Die oben erwähnten Nachteile der bisherigen Vorrichtungen sollen mit der Erfindung vermieden werden. Es soll ermöglicht werden, die Entwässerung und die Formation des Blattes den verschiedenen technologischen Verhältnissen, wie sie sich auf dem Weg durch die Formationsstrecke ergeben, hauptsächlich die sich ändernde Lage der Wasserlinie der Bahn zwischen den Sieben durch entsprechende Positionierung der Leisten relativ zu der Bahn anzupassen, d.h. auf sie nur nach tatsächlichem örtlichen Bedarf möglichst schonend einzuwirken, so daß das zu formierende Blatt nicht beschädigt wird. Dabei soll auch der Verschleiß der Siebe verringert und die Wasserableitung verbessert werden. Die nach Bedarf vorzunehmende Positionierung soll auch während des Betriebs der Papiermaschine möglich sein.

Diese Aufgabe ist erfindungsgemäß an dem Former der anfangs beschriebenen Art durch Maßnahmen, die in dem Patentanspruch 1 angegeben sind, erfüllt.

Die Entwässerung und die Formation wird auf schonende Weise entsprechend den örtlichen technologischen Verhältnissen der Bahn und entsprechend der tatsächlichen örtlichen Notwendigkeit vorgenommen.

In den Unteransprüchen werden vorteilhafte Ausführungsbeispiele des erfindungsgemäßen Formers angegeben.

Im weiteren werden der Erfindungsgegenstand und seine Vorteile näher beschrieben und erklärt. Die Beschreibung bezieht sich auf eine Zeichnung, in der zeigt:
- Fig. 1: schematisch einen Teil des Formers von der Seite gesehen;
- Fig. 2: eine Kurve, entlang welcher eine Formstrecke gestaltet werden kann, und
- Fig. 3: eine andere solche Kurve.
- Fig. 4: schematisch eine spezielle Anordnung der Leisten;

Schematisch ist der erfindungsbezogene Teil eines Formers für eine Papiermaschine dargestellt. In zweckmäßig angepaßter Form ist solcher auch für eine Kartonmaschine anwendbar. In dem Former wird zwischen einem Obersieb 1 und einem Untersieb 2 ein Papierblatt, gegebenenfalls ein Kartonblatt, gebildet. Beim Betrieb wird die Suspension, die sich zwischen den Sieben 1 und 2 befindet, entwässert, wobei das Blatt gebildet wird. Dieses soll eine homogene Struktur erhalten. Das Entwässern und die Formation geschieht unter Einsatz von Leisten 3 und 4, welche eine mit Bezugszeichen 3 oberhalb des Obersiebs 1 und die andere 4 unterhalb des Untersiebs 2 jeweils zum Einsatz vorgesehen sind. Die Leisten 3 und 4 sind entlang der Formationsstrecke angeordnet, verlaufen quer zur Maschinenlaufrichtung und sind relativ zu den Sieben 1 bzw. 2 einstellbar, so daß sie beim Betrieb die ihnen jeweils zugewandten Siebe, die an ihnen gestützt vorbeilaufen, berühren. Ein Teil der denkbaren Einstellbewegungen ist durch dicke Doppelpfeile angedeutet. Zwischen den Leisten 3 und 4 sind Abstände 5 bzw. 6 vorgesehen, so daß quer zur Laufrichtung Schlitze freigelassen sind, durch welche jeweils der Abfluß der der Suspension zwischen den Sieben 1 und 2 wegzunehmenden Flüssigkeit stattfindet. Dies geschieht beiderseits, vom Obersieb 1 wie vom Untersieb 2 weg. Fig.1 und Fig.4 zeigen dabei zwei Beispiele der Leistenanordnung relativ zueinander.

Für die Leisten 3, die das Obersieb 1 zu berühren haben, gibt es verschiedene bekannte zweckmäßige Formen, die benutzt werden können. Die dem Sieb zugewandten Seiten der Leisten 3 erzeugen eine Schmiegfläche, die die räumliche Form der Formationsstrecke bildet. Sie bildet z.B. eine dem Obersieb 1 zugewandte rostförmige Bodenfläche eines Gehäuses 12 zum Sammeln und Abführen der durch die Spalten 5' beim Betrieb abfließenden Flüssigkeit. Die räumliche Form der Formationsstrecke kann durch eine gerade Linie gebildet sein, wie es gemäß Fig. 1 der Fall ist. Die Form kann aber auch durch eine konkave oder konvexe Kurve gebildet sein, welche in Fig. 2 bzw. Fig. 3 gezeigt sind, oder ein etwa wellenförmiger oder auch beliebiger Kurvenzug.

Die Leisten 3 sind entlang der Fläche in Abständen 5 angeordnet, wodurch die Spalten 5' gebildet werden.

Die Leisten 4, die das Untersieb 2 zu bestreichen haben, sind jeweils in einer zweckmäßigen Form ausgeführt. Sie können untereinander kleinere Unterschiede, z.B. in Ausführung ihres dem Untersieb 2 zugewandten Kopfteiles, aufweisen. Es ist ein Vorteil des Erfindungsgegenstandes, daß auch quer zur Laufrichtung gesehen, wegen des sich aus den Kennzeichen ergebendem relativ großen Abstandes zwischen diesen Leisten für die Maßgenauigkeit des dem Untersieb zugewandten Kopfteiles größere Toleranzen ohne Nachteil zulässig sind. Die Möglichkeiten, den Blattbildungsvorgang günstig zu beeinflussen, können auch zusätzlich durch bewußt erzeugte Ungleichheiten über die Breite verbessert werden. Auch eine über die Breite vorzunehmende Korrektur der Form des Kopfteiles, insbesondere während des Betriebes, etwa durch zonenweise regelbares Verformen, ist denkbar.

Die Leisten 4 sind auf einem relativ zum Untersieb 2 positionierbaren Tisch 7 entlang der Formationsstrecke in regelmäßigen oder unregelmäßigen Abständen 6 angeordnet. Der einzelne Abstand 6 ist in einer besonders vorteilhaften Ausführungsform jeweils größer als die Summe aus der Breite einer einzelnen im Obersieb gegenüberliegenden Leiste 3 und dem Abstand 5 zur benachbarten, im Obersieb befindlichen Leiste, in Maschinenlaufrichtung gesehen.

Die Erfindung orientiert sich an einer Formationsstrecke in der Länge von 500 bis 3000 mm. Dabei kämen zum Einsatz Leisten 3 bzw. 4 von einer Breite zwischen 10 bis 60 mm. Ein Vorteil wird darin gesehen, daß in der Formationsfläche mit den Leisten 3 je nach technologischen Anforderungen Zonen, z.B. 1 bis 10 an der Zahl, gebildet werden. Man kann auchjeweils einige in Maschinenlaufrichtung aufeinanderfolgende Abflußschlitze mit Abständen 5 mit in die jeweils gleichen Abstände 5 passenden Einlagen 8 verschließen, womit jeweils ein Längsabschnitt der Fläche ohne Saugwirkung ist. Dies kann konstruktiv so ausgeführt sein, daß diese Einlagen 8, die die einzelnen Zonen begrenzen, nach Bedarf auch beim Betrieb von der Seite her in die betreffenden Abstände 5 einschiebbar wären. Die einzelnen Entwässerungsspalte 5' können auch vorteilhaft mit unterschiedlichem Vakuum beaufschlagt werden. Dazu würden z.B. die hier schematisch eingezeichneten Trennwände 11 im Gehäuse 12 benötigt und eine auf mehrere Unterdrücke einstellbare Absauganlage.

Die das Untersieb 2 zu berührenden Leisten 4 sind an dem Tisch 7, der vorteilhaft zu dem Untersieb auch während des Betriebes anhebbar, neigbar und längsverschiebbar sein kann, in der Maschinenlaufrichtung positionierbar montiert. D.h. sie sind nicht an einer Stelle fest mit dem Tisch 7 verbunden. Z.B. sind auf der Oberfläche des Tisches mehrere quer zur Maschinenlaufrichtung verlaufende Nuten vorgesehen, in welche die mit Schwalbenschwanz-Verbindung ausgeführten Leisten 4 ein- und ausschiebbar sind. Auf diese Weise können die Leisten 4 nach Bedarf auf eine andere Stelle auch im Betrieb versetzt werden, indem sie von der Seite der Maschine her aus einer vorherigen Position herausgezogen und in eine neue gewünschte Position, also in eine andere Nut eingeschoben werden.

Die das Untersieb 2 zu berührenden Leisten 4 sind, auf dem Tisch gestützt, in Richtung zu dem Untersieb 2 individuell verstellbar. Jede für sich kann in der Höhe verstellt werden. Besonders vorteilhaft ist es, wenn die Leisten 4 pneumatisch oder hydraulisch verstellbar sind. Sie können beim Betrieb an je einem Luftpolster 9 gegen den Tisch 7 elastisch nachgiebig abgestützt sein, indem sie z.B. zwei ineinander teleskopisch geschachtelte Teile aufweisen, zwischen welchen ein aufblasbarer Luftbalg angeordnet ist.

Eine vorteilhafte Möglichkeit, die Vorrichtung den papiertechnologischen Anforderungen anzupassen, ergibt sich aus der Verstellmöglichkeit des Tisches 7 in bzw. gegen Sieblaufrichtung. Dadurch läßt sich die Stellung der Leisten 4 relativ zu den Leisten 3 verändern, was zu positiven Auswirkungen bei der Blattbildung führt. Es ist je nach Anwendung denkbar, daß in Sieblaufrichtung die erste und/oder die letzte Leiste der Formationsstrecke eine auf das Untersieb 2 wirkende Leiste 4 ist.

Von weiterem Vorteil ist es, wenn der Tisch 7 mit den versetzbaren und flexibel abgestützten Leisten 4 zur Positionierung vertikal zum Untersieb 2 gegen sein Fundament an Luftbälgen abgestützt ist und so pneumatisch elastisch gelagert ist.

Die beschriebenen, auch beim Betrieb vornehmbaren Maßnahmen: Die Zonenbildung entlang der Schmiegfläche mit den Leisten 3, die Positionierung der Leisten 4 auf dem Tisch 7, das individuelle Verstellen der Leisten 4 und die Positionierung des Tisches 7 ermöglichen dem Papiermacher, die Entwässerung und die Formation des Blattes zwischen den Sieben entsprechend den technologischen Anforderungen und der Situation in einem großen Operationsbereich zu führen. Alle die anfangs erwähnten Probleme bei dem Vorgang können überwunden werden. Es wird ermöglicht, den Vorgang schonend zu gestalten, was das zu bildende Papierblatt wie auch die umlaufenden Siebe betrifft. Dazu trägt auch die pneumatisch elastische Abstützung der Leisten 4 und des Tisches 7 bei, die einen plötzlich örtlich vorgekommenen Anstieg der Dicke der Suspensionsbahn zwischen den Sieben ohne Beschädigung des Blattes, bzw. der Siebe elastisch auszugleichen vermag.

## Patentansprüche

1. Former für eine Papiermaschine zum Bilden des Papierblattes zwischen einem Obersieb (1) und einem Untersieb (2) beim Entwässern der Suspension zwischen den Sieben unter Einsatz von beiderseits der Siebe, oben wie unten entlang der Linie der Formationsstrecke angeordneten, quer zur Maschinenlaufrichtung verlaufenden, relativ zu den Sieben einstellbaren und die Siebe im Betrieb berührenden Leisten (3 und 4), wobei zwischen den Leisten Abstände (5 und 6) vorgesehen werden, wodurch Spalten (5') zum Abfluß der bei dem Entwässern wegzubringenden Flüssigkeit freigelassen sind und wobei die Breiten und die Positionen der die Siebe im Betrieb berührenden Leisten (3 und 4) sowie die Abstände (5 und 6) zwischen den Leisten so aufeinander abgestimmt sind, daß wenigstens jeder zweite Spalt (5') zwischen den im Obersieb befindlichen Leisten (3) nicht von einer im Untersieb befindlichen Leiste (4) ganz oder teilweise überdeckt wird dadurch gekennzeichnet, daß der Abstand (6) zwischen den im Untersieb befindlichen Leisten (4) jeweils größer ist als die Summe, die gebildet ist durch die Breite einer im Obersieb (1) gegenüber liegenden Leiste (3) und ihren Abstand (5) zur benachbarten im Obersieb (1) befindlichen Leiste und daß die Leisten (4), die das Untersieb (2) zu berühen haben, auf einem Tisch (7) entlang der Formationsstrecke montierbar sind.

2. Former nach Anspruch 1, **dadurch gekennzeichnet**, daß die Leisten (3), die das Obersieb (1) zu berühren haben, alle in einer gleichen Form ausgeführt und zur Bildung einer Schmiegfläche zusammengefügt sind, entlang der sie in regelmäßigen Abständen (5) angeordnet sind.

3. Former nach Anspruch 1, **dadurch gekennzeichnet**, daß die das Untersieb (2) zu berührenden Leisten (4) zu dem Tisch (7) in Maschinenlaufrichtung nach Bedarf versetzbar montierbar sind.

4. Former nach Anspruch 1 oder 3, **dadurch gekennzeichnet,** daß die das Untersieb (2) berührenden Leisten (4) auf dem Tisch (7) in Richtung zu dem Untersieb (2) individuell verstellbar sind.

5. Former nach Anspruch 1,3 oder 4, **dadurch gekennzeichnet,** daß die Leisten (4) pneumatisch oder gasgepolstert hydraulisch verstellbar sind, so daß sie in der Verstellrichtung mit Hilfe eines Gaspolsters gegen den Tisch (7) elastisch abgestützt sind.

6. Former nach Anspruch 1, 3, 4 oder 5, **dadurch** **gekennzeichnet,** daß der Tisch (7) mit den Leisten (4) in horizontaler Richtung relativ zur Laufrichtung der Siebe (1, 2) positionierbar ist.

7. Former nach Anspruch 1, 3, 4, 5 oder 6, **dadurch gekennzeichnet,** daß der Tisch (7) mit den Leisten (4) in vertikaler Richtung relativ zu dem Untersieb (2) positionierbar ist.

8. Former nach einem der vorherigen Ansprüche, **dadurch gekennzeichnet,** daß die Leisten (4), die das Untersieb (2) zu berühren haben, so angebracht sind, daß das durch sie aus dem Bereich des Untersiebes enffernte Wasser unmittelbar nach unten abführbar ist und auf direktem Wege in eine Auffangvorrichtung (13) gelangen kann.

9. Former nach einem der vorherigen Ansprüche, **dadurch gekennzeichnet,** daß die Leisten (3, 4) während des Betriebes des Formers montierbar und demontierbar sind.

10. Former nach nach einem der vorherigen Ansprüche, **dadurch gekennzeichnet,** daß die Formationsstrecke entlang einer Kurve oder eines Kurvenzuges ausgebildet ist.

11. Former nach nach einem der vorherigen Ansprüche, **dadurch gekennzeichnet,** daß die Leisten (3), die das Obersieb (1) zu berühren haben, und die Leisten (4), die das Untersieb (2) zu berühren haben, auf der dem Sieb jeweils zugewandten Seite jeweils eine Schmiegfläche bilden und daß sich diese Schmiegflächen nicht überschneiden.

12. Former nach einem der Ansprüche 1 bis 10, **dadurch gekennzeichnet**, daß die Leisten (3), die das Obersieb (1) zu berühren haben, und die Leisten (4), die das Untersieb (2) zu berühren haben, auf der dem Sieb jeweils zugewandten Seite jeweils eine Schmiegfläche bilden, und daß sich diese Schmiegflächen überschneiden.

13. Former nach einem der vorherigen Ansprüche, **dadurch gekennzeichnet,** daß an Spalten (5' ),die zwischen den Leisten (3 )gebildet werden, die das Obersieb (1) zu berühren haben, einstellbares Vakuum angelegt werden kann.

14. Former nach einem der vorherigen Ansprüche, **dadurch gekennzeichnet,** daß die Länge der Formationsstrecke oberhalb des Obersiebes (1) 500 bis 3000 mm, die Breite der Leisten (3) 10 bis 60 mm und ihre Anzahl bis 40 betragen, daß entlang der Formationsstrecke eine bis zehn Zonen gebildet wird bzw. werden und daß die Anzahl der Leisten (4) unterhalb des Untersiebes (2) 1 bis 20 beträgt.

15. Former nach einem der vorherigen Ansprüche, **dadurch gekennzeichnet,** daß die Formationsstrecke oberhalb des Obersiebes (1) veränderbar ist, indem jeweils einige oder im Extremfall alle in Maschinenlaufrichtung aufeinander folgende Spalten (5') mit in die Abstände passenden Einlagen (8) verschlossen werden.

16. Former nach einem der vorausgehenden Ansprüche, **dadurch gekennzeichnet,** daß seitlich des Doppelsiebes Einstellelemente zur Justierung des Abstandes zwischen dem Befestigungsteil, das die das Untersieb (2) berührenden Leisten (4) trägt, und dem Befestigungsteil, das die das Oberersieb (1) berührenden Leisten (3) trägt, vorhanden sind.

17. Former nach einem der vorausgehenden Ansprüche, **dadurch gekennzeichnet,** daß die erste und/oder letzte der im Betrieb die Siebe berührenden Leisten eine das Untersieb (2) berührende Leiste (4) ist.

18. Former nach einem der vorausgehenden Ansprüche, **dadurch gekennzeichnet,** daß der Formationsstrecke ein Trennsauger (10) folgt, der die Ablage der feuchten Bahn auf dem Untersieb (2) gewährleistet.

19. Former nach Anspruch 1 oder 2 , **dadurch gekennzeichnet,** daß die die Siebe (1,2) im Betrieb berührenden Leisten (3,4) zumindest teilweise an ihrer dem Sieb zugewandten Fläche, über die Breite gesehen, nicht eben sind.

20. Former nach Anspruch 1 oder 2, **dadurch gekennzeichnet,** daß die das Untersieb (2) im Betrieb berührenden Leisten (4) zumindest teilweise an ihrer dem Sieb zugewandten Fläche über die Breite individuell verformbar sind.

21. Verwendung des Formers nach einem der vorangehenden Ansprüche in einer Kombination von Langsieb- und Doppelsiebpapiermaschine, dadurch **gekennzeichnet,** daß die zu entwässernde Suspension vor Erreichen des Formers auf einem Langsieb vorentwässert wird, daß im Bereich der Formers das Obersieb (1) so zugeführt wird, daß sich zwischen diesen Sieben der Aufnahmeraum für die weiter zu entwässernde Suspension bildet und daß das Langsieb innerhalb der erfindungsgemäßen Vorrichtung die Wirkungen des Untersiebes (2) erzielt.

22. Verwendung des Formers nach einem der Ansprüche 1 bis 20 in einer Doppelsiebpapiermaschine, **dadurch gekennzeichnet**, daß die zu entwässernde Suspension durch einen Stoffauflauf als Flachstrahl in den durch das Zusammenführen der Siebe (1, 2) entstehenden Stoffaufnahmeraum eingeführt wird.

23. Verwendung des Formers nach Anspruch 21 oder 22, **dadurch gekennzeichnet,** daß vor dem Former ein vom Obersieb (1) umschlossener Formierzylinder vorhanden ist.

24. Verwendung des Formers nach Anspruch 21 oder 22, **dadurch gekennzeichnet,** daß vor dem Former ein vom Untersieb (2) umschlossener Formierzylinder vorhanden ist.

## Claims

1. Forming unit for a paper machine for forming the paper sheet between a top wire (1) and a bottom wire (2) when the suspension is dewatered between the wires using bars (3 and 4), which are arranged on both sides of the wires, at the top and bottom, along the line of the formation section, extend transversely to the machine direction, can be adjusted relative to the wires and contact the wires during operation, spacings (5 and 6) being provided between the bars so that gaps (5') are left for the drainage of the liquid to be removed upon dewatering, and the widths and positions of the bars (3 and 4) contacting the wires during operation as well as the spacings (5 and 6) between the bars being adapted to one another such that at least each second gap (5') between the bars (3) disposed in the top wire (3) is neither completely nor partly covered by a bar (4) disposed in the bottom wire, characterised in that the spacing (6) between the bars (4) disposed in the bottom wire is in each case greater than the sum formed by the width of one bar (3) disposed opposite in the top wire (1) and its spacing (5) from the adjacent bar disposed in the top wire (1), and that the bars (4), which are to contact the bottom wire (2), can be mounted with a table (7) along the formation section.

2. Forming unit according to claim 1, characterised in that the bars (3), which are to contact the top wire (1), are all of the same shape and joined together to form an osculating surface along which they are arranged at regular spacings (5).

3. Forming unit according to claim 1, characterised in that the bars (4), which are to contact the bottom wire (2), can be mounted so as to be displaceable in relation to the table (7) in the machine direction, as required.

4. Forming unit according to claim 1 or 3, characterised in that the bars (4) contacting the bottom wire (2) can be individually displaced on the table (7) in the direction of the bottom wire (2).

5. Forming unit according to claim 1, 3 or 4, characterised in that the bars (4) can be displaced by pneumatic or hydraulic means in a gas-cushioned manner, so that they are flexibly supported against the table (7) by means of a gas cushion in the direction of displacement.

6. Forming unit according to claim 1, 3, 4 or 5, characterised in that the table (7) with the bars (4) can be positioned relative to the running direction of the wires (1, 2) in the horizontal direction.

7. Forming unit according to claim 1, 3, 4, 5 or 6, characterised in that the table (7) with the bars (4) can be positioned relative to the bottom wire (2) in the vertical direction.

8. Forming unit according to one of the preceding claims, characterised in that the bars (4), which are to contact the bottom wire (2), are mounted so as to enable water which is removed from the area of the bottom wire to be discharged directly downwards and directly reach a collecting device (13).

9. Forming unit according to one of the preceding claims, characterised in that the bars (3, 4) can be mounted and dismounted while the forming unit is operating.

10. Forming unit according to one of the preceding claims, characterised in that the formation section is created along a curve or a series of curves.

11. Forming unit according to one of the preceding claims, characterised in that the bars (3), which are to contact the top wire (1), and the bars (4), which are to contact the bottom wire (2), in each case create an osculating surface on the side which faces the wire, and that these osculating surfaces do not overlap.

12. Forming unit according to one of claims 1 to 10, characterised in that the bars (3), which are to contact the top wire (1), and the bars (4), which are to contact the bottom wire (3), in each case create an osculating surface on the side which faces the wire, and that these osculating surfaces overlap.

13. Forming unit according to one of the preceding claims, characterised in that a variable vacuum can be applied to gaps (5') created between the bars (3), which are to contact the top wire (1).

14. Forming unit according to one of the preceding claims, characterised in that the length of the formation section above the top wire (1) is 500 to 3000 mm, the width of the bars (3) is 10 to 60 mm and they are up to 40 in number, that one to ten zones is or are created along the formation section and that the number of bars (4) below the bottom wire (2) is 1 to 20.

15. Forming unit according to one of the preceding claims, characterised in that the formation section above the top wire (1) can be altered by closing several or, in extreme cases, all the gaps (5') following one another in the machine direction by inserts (8) which fit into the spacings.

16. Forming unit according to one of the preceding claims, characterised in that adjusting elements are provided laterally of the twin wire to adjust the spacing between the mounting part which bears the bars (4) contacting the bottom wire (2) and the mounting part which bears the bars (3) contacting the top wire (1).

17. Forming unit according to one of the preceding claims, characterised in that the first and/or last of the bars contacting the wires during operation is a bar (4) which contacts the bottom wire (2).

18. Forming unit according to one of the preceding claims, characterised in that a suction device (10) follows the formation section to ensure that the moist web lies on the bottom wire (2).

19. Forming unit according to claim 1 or 2, characterised in that, viewed widthwise, the bars (3, 4) contacting the wires (1, 2) during operation are not plane on their surface which faces the wire, at least in part.

20. Forming unit according to claim 1 or 2, characterised in that the bars (3, 4) contacting the bottom wire (1, 2) during operation can be individually deformed widthwise at their surface which faces the wire, at least in part.

21. Use of the forming unit according to one of the preceding claims in a combination of a Fourdrinier and twin-wire paper machine, characterised in that the suspension to be dewatered is subjected to preliminary dewatering on an endless wire before reaching the forming unit, that the top wire (1) is advanced in the area of the forming unit such that the receiving space for the suspension which is to be further dewatered is created between these wires, and that the endless wire achieves the effects of the bottom wire (2) within the device according to the invention.

22. Use of the forming unit according to one of claims 1 to 20 in a twin-wire paper machine, characterised in that the suspension to be dewatered is introduced as a flat jet via a head box into the stock receiving space produced by bringing together the wires (1, 2).

23. Use of the forming unit according to claim 21 or 22, characterised in that a forming cylinder which is encircled by the top wire (1) is provided before the forming unit.

24. Use of the forming unit according to claim 21 or 22, characterised in that a forming cylinder which is encircled by the bottom wire (2) is provided before the forming unit.

## Revendications

1. Former pour une machine à papier pour la formation de la feuille de papier entre une toile supérieure (1) et une toile inférieure (2) pendant l'égouttage de la suspension entre les toiles avec utilisation de lattes (3 et 4) disposées de part et d'autre des toiles, au dessus et au dessous, le long de la ligne du trajet de formation, s'étendant transversalement au sens de marche de la machine, réglables par rapport aux toiles et en contact avec les toiles pendant le travail, des espacements (5 et 6) étant prévus entre les lattes en laissant libres des fentes (5') pour l'évacuation du liquide à éliminer lors de l'égouttage, les largeurs et les positions des lattes (3 et 4) en contact avec les toiles pendant le travail ainsi que les espacements (5 et 6) entre les lattes étant coordonnés entre eux de telle sorte qu'au moins chaque deuxième fente (5') entre les lattes (3) se trouvant dans la toile supérieure ne soit pas recouverte, totalement ou partiellement, par une latte (4) se trouvant dans la toile inférieure,
**caractérisé** en ce que l'espacement (6) entre les lattes (4) se trouvant dans la toile inférieure est toujours plus grand que la somme qui est constituée par la largeur d'une latte (3) située en face dans la toile supérieure et par sa distance (5) à la latte voisine dans la toile supérieure (1), et en ce que les lattes (4) devant contacter la toile inférieure (2) peuvent être montées sur une table (7) le long du trajet de formation.

2. Former selon la revendication 1, caractérisé en ce que les lattes (3) devant contacter la toile supérieure (1) sont toutes réalisées sous la même forme et sont réunies pour former une surface flexible le long de laquelle elles sont disposées à espacements (5) réguliers.

3. Former selon la revendication 1, caractérisé en ce que les lattes (4) devant contacter la toile inférieure (2) sont montables sur la table (7) en pouvant être déplacées selon les besoins dans le sens de marche de la machine.

4. Former selon la revendication 1 ou 3, caractérisé en ce que les lattes (4) au contact de la toile inférieure (2) sont réglables individuellement sur la table (7) en direction de la toile inférieure(2).

5. Former selon la revendication 1, 3 ou 4, caractérisé en ce que les lattes (4) sont réglables par voie pneumatique ou par voie hydraulique amortie par un coussin de gaz, de telle sorte qu'elles sont appuyées élastiquement contre la table (7) dans le sens de réglage, à l'aide d'un coussin de gaz.

6. Former selon la revendication 1, 3, 4 ou 5, caractérisé en ce que la table (7) avec les lattes (4) est positionnable en sens horizontal par rapport au sens de circulation des toiles (1, 2).

7. Former selon la revendication 1, 3, 4, 5 ou 6, caractérisé en ce que la table (7) avec les lattes (4) est positionnable en sens vertical par rapport à la toile inférieure (2).

8. Former selon une des revendications précédentes, caractérisé en ce que les lattes (4) devant contacter la toile inférieure (2) sont placées de telle sorte que l'eau égouttée à travers ces lattes hors de la zone de la toile inférieure puisse être évacuée directement vers le bas et parvenir directement dans un dispositif collecteur (13).

9. Former selon une des revendications précédentes, caractérisé en ce que les lattes (3, 4) peuvent être montées et démontées pendant la marche du former.

10. Former selon une des revendications précédentes, caractérisé en ce que le trajet de formation se déroule le long d'une courbe ou d'une suite de courbes.

11. Former selon une des revendications précédentes, caractérisé en ce que les lattes (3) devant contacter la toile supérieure (1) et les lattes (4) devant contacter la toile inférieure (2) forment chaque fois, sur leur côté tourné vers la toile, une surface flexible, et en ce que ces surfaces flexibles ne se chevauchent pas.

12. Former selon une des revendications 1 à 10, caractérisé en ce que les lattes (3) devant contacter la toile supérieure (1) et les lattes (4) devant contacter la toile inférieure (2) forment chaque fois, sur leur côté tourné vers la toile, une surface flexible, et en ce que ces surfaces flexibles se chevauchent.

13. Former selon une des revendications précédentes, caractérisé en ce qu'un vide réglable peut être appliqué aux fentes (5') qui sont formées entre les lattes (3) devant contacter la toile supérieure (1).

14. Former selon une des revendications précédentes, caractérisé en ce que la longueur du trajet de formation au dessus de la toile supérieure (1) est de 500 à 3000 mm, la largeur des lattes (3) de 10 à 60 mm et leur nombre va jusqu'à 40, en ce qu'une à dix zones est ou sont formées le long du trajet de formation, et en ce que le nombre des lattes (4) sous la toile inférieure (2) est de 1 à 20.

15. Former selon une des revendications précédentes, caractérisé en ce que le trajet de formation au dessus de la toile supérieure (1) est modifiable en obturant chaque fois quelques, ou dans le cas extrême toutes les fentes (5') se succédant dans le sens de marche de la machine, avec des pièces insérées (8) s'ajustant dans les espacements.

16. Former selon une des revendications précédentes, caractérisé en ce que des éléments de réglage sont présents sur le côté de la double toile pour ajuster l'espacement entre la pièce de fixation portant les lattes (4) au contact de la toile inférieure (2) et la pièce de fixation portant les lattes (3) au contact de la toile supérieure (1).

17. Former selon une des revendications précédentes, caractérisé en ce que la première et/ou la dernière des lattes contactant les toiles pendant le travail est une latte (4) contactant la toile inférieure (2).

18. Former selon une des revendications précédentes, caractérisé en ce qu'un aspirateur séparateur (10) fait suite au trajet de formation, en assurant l'appui de la laize humide sur la toile inférieure (2).

19. Former selon la revendication 1 ou 2, caractérisé en ce que les lattes (3, 4) contactant les toiles (1, 2) pendant le travail ne sont pas planes, au moins partiellement sur leur surface tournée vers la toile, vue dans le sens de la largeur.

20. Former selon la revendication 1 ou 2, caractérisé en ce que les lattes (4) contactant la toile inférieure (2) pendant le travail sont déformables individuellement, au moins partiellement sur leur surface tournée vers la toile, sur leur largeur.

21. Application du former selon une des revendications précédentes, dans une combinaison de machine à papier à toile longue et à toile double,
**caractérisée** en ce que la suspension à égoutter est égouttée préalablement avant de parvenir au former, sur une toile longue, en ce que la toile supérieure (1) est guidée dans la zone du former de telle sorte que l'espace pour recevoir la suspension devant être encore égouttée se forme entre ces toiles, et en ce que la toile longue réalise les effets de la toile inférieure (2) à l'intérieur du dispositif selon l'invention.

22. Application du former selon une des revendications 1 à 20 dans une machine à papier à toile double, caractérisée en ce que la suspension à égoutter est introduite par une caisse de tête sous la forme d'un jet plat dans l'espace récepteur de pâte formé par le rapprochement des toiles (1, 2).

23. Application du former selon la revendication 21 ou 22, caractérisée en ce qu'un cylindre formeur entouré par la toile supérieure (1) est présent en amont du former.

24. Application du former selon la revendication 21 ou 22, caractérisée en ce qu'un cylindre formeur entouré par la toile inférieure (2) est présent en amont du former.
